# FASCICULE DE BREVET EUROPEEN

(11) **EP 0 951 951 B1**
(45) Date de publication et mention de la délivrance du brevet: **01.10.2003**
(21) Numéro de dépôt: 98400959.7
(22) Date de dépôt: 17.04.1998
(51) Int. Cl.: B08B 3/12

(54) **Procédé de nettoyage d'une pièce métallique**
Verfahren zum Reinigen eines metallischen Werkstückes
Method of cleaning a metallic workpiece

(43) Date de publication de la demande: 27.10.1999
(73) Titulaire: FORWARD TECHNOLOGY INDUSTRIES, 74105 Annemasse Cédex (FR)
(72) Inventeur: Scotto, Alain, 74140 Massongy (FR); Janin, Jean Louis, 74250 Fillinges (FR)
(74) Mandataire: Armengaud Ainé, Alain

(56) Documents cités:
- DE-A- 2 558 239
- DE-C- 827 282
- DE-C- 836 586
- US-A- 2 958 332
- US-A- 5 076 854

## Description

La présente invention est relative à un procédé de nettoyage et un dispositif pour la mise en oeuvre de ce procédé, ce procédé permettant d'extraire des corps étrangers (poussière, sable, résidu de matière...) et salissures de l'intérieur d'enceintes rigides creuses dont la forme complexe et sinueuse ne permet pas d'accéder aisément aux zones à nettoyer. Elle vise plus particulièrement un procédé de nettoyage de pièces métalliques destinées avantageusement à l'industrie automobile ou aéronautique, comme par exemple des carters de boîte de vitesse, des culasses de moteur, des corps de pompe ou toute autre pièce.

Les procédés traditionnels de nettoyage de pièce utilisent diverses techniques, comme par exemple les vibrations à basse fréquence, la circulation de fluides à haute pression, la cavitation d'un fluide par cuves à ultrasons (la pièce ayant été préalablement déposée dans la cuve), le grenaillage par des billes d'acier ou de glace, ou encore une méthode manuelle à l'aide d'un écouvillon ou d'une brosse.

Dans le cas du nettoyage de pièces métalliques massives à base essentiellement d'aluminium ou d'alliages d'aluminium et ne présentant pas une dureté similaire à celle de la fonte ou de l'acier, les techniques de grenaillage risquent de détériorer la pièce et de plus la grenaille ne peut atteindre les extrémités des conduits de faible section, qui sont en nombre conséquent dans une culasse de moteur par exemple.

On comprend facilement que les techniques manuelles ne sont pas industriellement transférables pour une production de pièces en série.

Etant donné que ces pièces sont issues de fonderie, il demeure des résidus de sable, des scories ou encore des copeaux d'usinage à l'intérieur des conduits de lubrification ou de refroidissement, qui sont extrêmement difficiles à éliminer, même par des techniques de vibrations à basse fréquence ou par cavitation de fluide dans une cuve à ultrasons, particulièrement le fluide n'est plus en cavitation au sein des petits conduits.

On connaît par les brevets DE-827 282 et DE-836 586, des procédés utilisant des vibrations de fréquence élevées de type ultrasonore pour enlever des dépôts présents sur une pièce métallique.

La présente invention vise donc à pallier ces inconvénients en proposant un mode de marche d'un procédé industriel de nettoyage par vibration qui offre un excellent rendement de, même au sein des infractuosités d'une pièce massive de fonderie.

A cet effet, le procédé de nettoyage par vibration d'une pièce métallique, notamment issue de fonderie, se caractérise en ce que :
- on dispose la pièce à traiter sur un plateau support dans un récipient rempli de fluide,
- on positionne au contact de la pièce au moins un générateur de vibration,
- on excite par l'intermédiaire de générateurs un mode propre de vibration de la pièce, ce qui met en cavitation le fluide baignant au sein de la pièce, les générateurs de vibration en contact de la pièce travaillant selon un cycle de fonctionnement des sources vibratoires, qui est optimisé par un procédé de gestion de l'état des sources.

Selon une caractéristique avantageuse, le dispositif pour la mise en oeuvre du procédé objet de l'invention se caractérise en ce qu'il comporte une cavité positionnée sur une table solidaire d'un bâti d'une machine, cette cavité étant pourvue d'un support élastique sur lequel repose la pièce à traiter, l'ensemble baignant dans un fluide pouvant le cas échéant être mis en circulation par une pompe connectée à la cavité, le bâti supportant en outre au moins un générateur de vibrations au contact de ladite pièce permettant d'exciter au moins un mode propre de cette dernière.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 illustre un dispositif permettant de mettre en oeuvre le procédé objet de l'invention.
- la figure 2 est une vue en coupe illustrant un autre mode de réalisation d'un dispositif pour la mise en oeuvre du procédé objet de l'invention.
- la figure 3 est une vue en coupe illustrant le positionnement de la pièce dans son récipient de nettoyage.

Selon un mode préféré de réalisation du procédé objet de l'invention, on dispose la pièce 7 à traiter au sein d'une cavité 5 remplie d'un fluide de nettoyage 8, notamment un liquide, le fluide recouvrant tout ou partie de la pièce 7 afin de diminuer l'énergie nécessaire à sa mise en vibration tout en baignant particulièrement l'ensemble des canaux et interstices de cette dernière.

La cavité 5 repose sur une table 4 solidaire d'un bâti 1 de machine et comporte un support élastique 6 sur lequel repose la pièce 7 à nettoyer. Il est nécessaire que le support soit suffisamment élastique pour éviter une réflexion d'inertie trop élevée sur les générateurs de vibration 2, 3. Une trop grande souplesse du support 6 anéantit la mise en résonance de la pièce 7. Il est parfois nécessaire, en vue d'augmenter l'efficacité de l'onde incidente, de créer une réverbération par l'adjonction, entre la pièce 7 et le support élastique 6, d'une enclume de réaction (cf. figure 2) composée d'une pluralité de plots métalliques 15, 16, accordés sur la fréquence incidente de la source ou sur une fréquence propre de la pièce, ces plots pouvant être reliés entre eux par une pièce 17 de masse déterminée par l'expérience.

La pièce 7 doit être orientée de façon à ce que les conduits ou les cavités à nettoyer restent des extrémités libres (cf. figure 3) par rapport aux points d'action des sources (2, 3) ou de réaction des plots (15, 16).

Puis dans le récipient 5, la pièce 7 reposant sur son support élastique 6 et baignant dans le fluide 8 approprié est mise en résonance par l'intermédiaire d'une pluralité de générateurs de vibration 2, 3.

Selon un autre mode de réalisation, le support élastique 6 est remplacé par un actionneur 14 dont on pourra maîtriser les mouvements.

De manière avantageuse, ces générateurs de vibration 2, 3 sont des têtes à ultrasons, communément appelées sonotrode, les ultrasons étant produits par un élément vibrant mû par un système piézo-électrique ou par un dispositif magnéto-strictif.

Les marteaux ou les générateurs de vibrations fonctionnent de manière préférentielle à une fréquence comprise entre 15 et 40 kHz.

Ces têtes 2, 3 sont portées par le bâti 1 de la machine et convergent à l'aide d'une pluralité d'actionneurs 14 réalisés à partir d'éléments pneumatiques, hydrauliques, mécaniques ou électriques tels que des vérins ou des moteurs, en direction de la pièce 7 suivant des axes non forcément parallèles.

Les sonotrodes sont appliquées au contact de la pièce 7 en des points d'action déterminés expérimentalement, de manière à amener la pièce, par martèlement, dans un mode propre de résonance. Le mode de résonance de la pièce 7 est d'autant plus vite atteint que l'on conjugue l'action des générateurs de vibration 2, 3 et les forces de contact sous la pression des actionneurs solidaires des générateurs.

La mise en résonance de la pièce 7 fait naître une mise en cavitation du fluide 8 dans lequel baigne la pièce 7, et tout spécialement la cavitation de fluide 8 se propage également au sein des conduits de faible section et les interstices présents dans la pièce.

Le régime turbulent extrêmement intense du fluide régnant dans la totalité des infractuosités de la pièce 7, génère le nettoyage de celles-ci, les salissures et les résidus étant entraînés par le fluide en cavitation.

Le fluide en régime turbulent (- ce fluide pouvant se présenter sous la forme d'un fluide liquide ou gazeux) lors de sa phase de nettoyage, qui au départ n'est pas pollué, va se charger au fur et à mesure de résidus qui vont jouer le rôle de corps abrasif, améliorant d'autant l'efficacité du nettoyage.

On prévoit de disposer une pompe 9 munie d'un filtre 10 adéquat sur le circuit du fluide, le récipient 5 recevant la pièce 7 étant en outre pourvue d'un orifice d'entrée 11 et de sortie 12 pour ce fluide, respectivement connecté aux extrémités de la conduite 13 supportant la pompe 9 et le filtre 10.

Afin de maintenir une efficacité maximale au nettoyage, la pompe 9 fonctionne de façon intermittente lors du recyclage du fluide 8 pour conserver à celui-ci une concentration optimale en résidu, seule une fraction des salissures étant stoppée par le filtre 10.

Suivant le type de salissures ou de résidus à enlever, l'action mécanique de nettoyage sous l'effet de la cavitation du fluide sera complétée si besoin par une action chimique, le fluide pouvant comporter en totalité ou en partie un solvant ou une lessive. Afin de limiter l'énergie incidente nécessaire, et ce notamment pour des pièces de masse très importante, tels que des blocs moteur, le volume de fluide pourra être limité aux seuls conduits ou cavités à nettoyer par emprisonnement ou par circulation contrôlée.

Par ailleurs, en fonction des applications visées, il est parfois nécessaire d'utiliser, non pas un récipient classique 5 (qui n'est pas excité par des générateurs 2, 3), mais une cuve 5' similaire à celle employée lors des procédés de nettoyage par ultrasons (dans ce cas, la cuve 5' est reliée à un générateur d'ultrasons qui la porte en résonance). Dans cette application, les deux modes de résonance, l'un provenant de la cuve 5', l'autre de la pièce 7, se conjuguent au sein du fluide 8 en circulation, ce qui augmente l'intensité de la cavitation du fluide et par voie de conséquence, l'efficacité du nettoyage.

Comme nous l'avons vu précédemment, l'énergie nécessaire à la mise en résonance de la pièce 7 de fonderie ou l'obligation d'augmenter la transmission sur un ensemble de zones parfaitement délimitées, nécessite l'emploi d'une pluralité de générateurs d'ultrasons (sonotrode) qui peuvent, soit travailler de manière simultanée, soit de manière alternative en suivant un protocole cyclique établi en fonction du résultat sur la pièce 7.

Il est de plus très souvent nécessaire d'optimiser le couplage entre les sources vibratoires 2, 3 et la pièce 7 à porter en résonance par l'adjonction d'un mouvement sinusoïdal ou discontinu propre à chacun des générateurs de vibration.

Selon une première méthode, on désaccouple au moins une des sources vibratoires liées au bâti de la machine par l'intermédiaire d'un dispositif élastique réglable, notamment à l'aide d'un ressort tarable, afin d'optimiser la raideur du sytème oscillant.

Selon une deuxième méthode, on maîtrise la modulation de l'effort appliqué sur la pièce à vibrer par un asservissement de la pression de contact de la source vibratoire sur la pièce, par ajustement de l'effort transmis à cette source de vibration par l'actionneur 14.

Selon une troisième méthode, on maîtrise l'intensité des chocs appliqués sur la pièce à vibrer par un asservissement en vitesse ou en accélération du déplacement alternatif de la source vibratoire, indépendamment du régime de vibration de la face de travail de cette source par l'intermédiaire de l'actionneur 14.

Selon une quatrième méthode, on module la fréquence de vibration de la source par une modulation en amplitude du signal électrique fourni au système piézo-électrique ou magnétostrictif sous l'effet d'un signal périodique de fréquence inférieure. Dans le cas d'une source vibratoire possédant une très large bande passante, il est possible de moduler en fréquence dans les limites de cette bande.

Ces quatre méthodes non limitatives qui peuvent si besoin se combiner entre elles, ont pour but, d'une part d'éviter un état stationnaire où toute l'énergie fournie serait réfléchie plutôt qu'absorbée par la pièce de fonderie à porter en résonance, et d'autre part d'optimiser une fréquence de contact de la source vibratoire (sonotrode) sur un ou plusieurs modes propres de vibration à cette pièce.

Il demeure bien entendu que la présente invention n'est pas limitée aux exemples de réalisation décrits et représentés ci-dessus, mais qu'elle en englobe toutes les variantes.

## Revendications

1. Procédé de nettoyage par vibration d'une pièce métallique, notamment issue de fonderie, **caractérisé en ce que** :
- on dispose la pièce (7) à traiter sur un plateau support (6) dans un récipient (5) rempli de fluide (8),
- on positionne au contact de la pièce (7) au moins un générateur de vibration (2, 3),
- on excite par l'intermédiaire de générateurs (2, 3) un mode propre de vibration de la pièce (7), ce qui met en cavitation le fluide (8) baignant au sein de la pièce (7), les générateurs de vibration (2, 3) en contact de la pièce (7) travaillant selon un cycle de fonctionnement des sources vibratoires (2, 3), qui est optimisé par un procédé de gestion de l'état des sources.

2. Procédé de nettoyage selon la revendication 1, **caractérisé en ce que** les générateurs de vibration (2, 3) fonctionnent à une fréquence comprise entre 15 et 40 kHz.

3. Procédé de nettoyage selon l'une des revendications 1 ou 2, **caractérisé en ce que** le récipient (5) dans lequel repose la **pièce (7) est amené à** résonance.

4. Procédé de nettoyage selon l'une quelconque des revendications précédentes, **caractérisé en ce que** les générateurs de vibration (2, 3) en contact de la pièce (7) travaillent de manière simultanée.

5. Procédé de nettoyage selon la revendication 1, **caractérisé en ce que** le procédé de gestion des sources (2, 3) consiste à désaccoupler au moins une des sources vibratoires liées au bâti de la machine par l'intermédiaire d'un dispositif élastique réglable, notamment à l'aide d'un ressort tarable.

6. Procédé de nettoyage selon la revendication 1, **caractérisé en ce que** le procédé de gestion des sources (2, 3) consiste à maîtriser la modulation de l'effort appliqué sur la pièce (7) à vibrer par un asservissement de la pression de contact de la tête du générateur sur la pièce (7), par ajustement de l'effort transmis au générateur de vibration par l'actionneur (14).

7. Procédé de nettoyage selon la revendication 1, **caractérisé en ce que** le procédé de gestion des sources (2, 3) consiste à maîtriser l'intensité des chocs appliqués sur la pièce à vibrer par un asservissement en vitesse ou en accélération du déplacement alternatif de la source vibratoire, indépendamment du régime de vibration de la face de travail de cette source, et ce par l'intermédiaire de l'actionneur (14).

8. Procédé de nettoyage selon la revendication 1, **caractérisé en ce que** le procédé de gestion des sources consiste à moduler la fréquence de vibration de la source (2, 3) par une modulation en amplitude ou en fréquence du signal électrique fourni au système piézo-électrique ou magnétostrictif sous l'effet d'un signal périodique de fréquence inférieure.

9. Procédé de nettoyage selon l'une quelconque des revendications 1 à 8, **caractérisé en ce qu'**on oriente la pièce (7) de manière que les conduits ou les cavités à nettoyer demeurent des extrémités libres par rapport aux points d'action des sources (2, 3) ou de réaction de plots (15, 16).

10. Procédé de nettoyage selon l'une quelconque des revendications 1 à 9, **caractérisé en ce que** le fluide (8) en cavitation est limité aux seuls conduits ou cavités à nettoyer par emprisonnement ou par circulation contrôlée.

11. Dispositif pour la mise en oeuvre du procédé selon l'une quelconque des revendications 1 à 10, **caractérisé en ce qu'**il comporte un récipient (5) positionné sur une table (4) solidaire du bâti (1) d'une machine, ce récipient (5) étant pourvu d'un support élastique (6) ou d'un actionneur (14) sur lequel repose la pièce (7) à traiter, l'ensemble baignant dans un fluide (8) mis en circulation par une pompe connectée au récipient (5), le bâti (1) supportant en outre au moins un générateur (2, 3) de vibration au contact de ladite pièce (7) permettant d'exciter au moins un mode propre de cette dernière.

12. Dispositif selon la revendication 11, **caractérisé en ce que** les générateurs de vibration (2, 3) sont des têtes à ultrasons, les ultrasons étant produits par un élément vibrant mû par un système piézo-électrique ou par un dispositif magnétostrictif.

13. Dispositif selon l'une des revendications 11 ou 12, **caractérisé en ce que** la pompe (9) fonctionne de façon intermittente lors du recyclage du fluide (8) pour conserver à celui-ci une concentration optimale en résidu, seule une fraction des salissures étant stoppée par le filtre (10).

14. Dispositif selon l'une quelconque des revendications 11 à 13, **caractérisé en ce que** le fluide (8) comporte en totalité ou en partie un solvant ou une lessive.

15. Dispositif selon l'une quelconque des revendications 11 à 14, **caractérisé en ce que** les générateurs de vibration (2, 3) sont mis en contact de la pièce (7) par l'intermédiaire d'actionneurs (14) reliés au bâti (1), ces derniers étant **éventuellement débrayables.**

16. Dispositif selon l'une quelconque des revendications 11 à 15, **caractérisé en ce qu'**on interpose entre la pièce (7) et le support élastique (6), une enclume de réaction.

17. Dispositif selon la revendication 16, **caractérisé en ce que** l'enclume de réaction est constituée d'une pluralité de plots métalliques (15, 16), pouvant être accordés sur une fréquence de vibration de la source ou de la pièce, et éventuellement reliés entre eux par une pièce (17) de masse prédéterminée.

18. Dispositif selon l'une quelconque des revendications 11 à 17, **caractérisé en ce que** les actionneurs (14) comportent notamment des éléments pneumatiques, hydrauliques, mécaniques ou électriques, ceux-ci étant orientés en direction de la pièce (7) suivant des axes non forcément parallèles.

## Patentansprüche

1. Verfahren zum Reinigen eines metallischen Werkstücks durch Vibration, besonders eines Gußstücks, **dadurch gekennzeichnet, daß**
- das zu behandelnde Werkstück (7) auf einer Stützplatte (6) in einem mit Fluid (8) gefülltem Gefäß (5) angeordnet wird,
- das Werkstück (7) mit mindestens einem Schwingungserzeuger (2, 3) in Berührung gebracht wird,
- mittels der Erzeuger (2, 3) eine Eigenschwingung des Werkstücks (7) erregt wird, was das Fluid (8), in welchem das Werkstück (7) eintaucht, in Kavitation versetzt, wobei die Schwingngserzeuger (2, 3) in Kontakt mit dem Werkstück (7) gemäß einem Funktionszyklus der Schwingungsquellen (2, 3) arbeiten, der durch ein Verfahren zur Steuerung des Zustands der Quellen optimiert ist.

2. Reinigungsverfahren nach Anspruch 1, **dadurch gekennzeichnet, daß** die Schwingungserzeuger (2, 3) mit einer Frequenz zwischen 15 und 40 kHz arbeiten.

3. Reinigungsverfahren nach einem der Ansprüche 1 oder 2, **dadurch gekennzeichnet, daß** das Gefäß (5)_{,} in dem das Werkstück (7) ruht, zur Resonanz gebracht wird.

4. Reinigungsverfahren nach einem der vorangehenden Ansprüche, **dadurch gekennzeichnet, daß** die Schwingungserzeuger (2, 3) in Kontakt mit dem Werkstück (7) gleichzeitig arbeiten.

5. Reinigungsverfahren nach Anspruch 1, **dadurch gekennzeichnet, daß** das Verfahren zur Steuerung der Quellen (2, 3) darin besteht, mindestens eine der mit dem Gerüst der Maschine verbundenen Schwingungsquellen mittels einer regelbaren elastischen Vorrichtung, besonders mit Hilfe einer tarierbaren Feder zu entkoppeln.

6. Reinigungsverfahren nach Anspruch 1, **dadurch gekennzeichnet, daß** das Verfahren zur Steuerung der Quellen (2, 3) darin besteht, die auf das in Schwingung zu versetzende Werkstück (7) ausgeübte Kraft zu modulieren durch eine Regelung des Berühnmgsdrucks des Erzeugerkopfs auf das Werkstück (7) durch Einstellung der dem Schwingungserzeuger durch das Aktionselement (14) übermittelten Kraft.

7. Reinigungsverfahren nach Anspruch 1, **dadurch gekennzeichnet, daß** das Verfahren zur Steuerung der Quellen (2, 3) darin besteht, die Intensität von Stößen, die auf das in Schwingung zu versetzende Werkstück ausgeübt werden, zu steuern durch eine Regelung der Geschwindigkeit oder Beschleunigung der Wechselverschiebung der Schwingungsquelle unabhängig vom Schwingungszustand der Arbeitsfläche dieser Quelle, und zwar mittels des Aktionselements (14).

8. Reinigungsverfahren nach Anspruch 1, **dadurch gekennzeichnet, daß** das Verfahren zum Steuern der Quellen darin besteht, die Schwingungsfrequenz der Quellen (2, 3) durch eine Amplituden- oder FrequenzModulation des elektrischen Signals, das dem piezo-elektrischen oder magnetostriktiven System geliefert wird, unter der Wirkung eines periodischen Signals von geringerer Frequenz zu modulieren.

9. Reinigungsverfahren nach einem der Ansprüche 1 bis 8, **dadurch gekennzeichnet, daß** das Werkstück (7) so ausgerichtet wird, daß die zu reinigenden Kanäle oder Hohlräume freie Enden bezüglich der Wirkungspunkte der Quellen (2, 3) oder der Reaktion von Klötzen (15, 16) bleiben.

10. Reinigungsverfahren nach einem der Ansprüche 1 bis 9, **dadurch gekennzeichnet, daß** das in Kavitation befindliche Fluid (8) durch Einschluß oder kontrollierten Kreislauf auf nur die zu reinigenden Kanäle oder Hohlräume begrenzt ist.

11. Vorrichtung zur Durchführung des Verfahrens nach einem der Ansprüche 1 bis 10, **dadurch gekennzeichnet, daß** es ein Gefäß (5) aufweist, das auf einem mit dem Gerüst (1) einer Maschine fest verbundenen Tisch (4) aufgestellt ist, wobei dieses Gefäß (5) mit einem elastischen Träger (6) oder einem Wirkelement (14) versehen ist, auf dem das zu behandelnde Werkstück (7) ruht, wobei die Gesamtanordnung in einem Fluid (8) badet, das durch eine mit dem Gefäß (5) verbundene Pumpe in Umlauf versetzt wird, wobei das Gerüst (1) außerdem mindestens einen Schwingungserzeuger (2, 3) trägt, der in Berührung mit dem Werkstück (7) ist und die Erregung mindestens einer Eigenschwingung des Werkstücks ermöglicht.

12. Vorrichtung nach Anspruch 11, **dadurch gekennzeichnet, daß** die Schwingungserzeuger (2, 3) Ultraschallköpfe sind, wobei die Ultraschallschwingungen durch ein Schwingungselement erzeugt werden, das von einem piezo-elektrischen System oder einer magnetostriktiven Vorrichtung bewegt wird.

13. Vorrichtung nach einem der Ansprüche 11 oder 12, **dadurch gekennzeichnet, daß** die Pumpe (9) beim Umpumpen des Fluids (8) intermittierend arbeitet, um im Fluid eine optimale Konzentration an Feststoff aufrechtzuerhalten, wobei nur ein Teil der Verunreinigungen durch das Filter (10) abgeschieden wird.

14. Vorrichtung nach einem der Ansprüche 11 bis 13, **dadurch gekennzeichnet, daß** das Fluid (8) als Ganzes oder teilweise ein Lösungsmittel oder ein Reinigungsmittel umfaßt.

15. Vorrichtung nach einem der Ansprüche 11 bis 14, **dadurch gekennzeichnet, daß** die Schwingungserzeuger (2, 3) mit dem Werkstück (7) mittels Aktionselementen (14) in Berührung gebracht werden, diemit dem Gerüst (1) verbunden und gegebenenfalls auskuppelbar sind.

16. Vorrichtung nach einem der Ansprüche 11 bis 15, **dadurch gekennzeichnet, daß** zwischen dem Werkstück (7) und dem elastischen Träger (6) ein Reaktionsamboß eingeschaltet ist.

17. Vörrichtung nach Anspruch 16, **dadurch gekennzeichnet, daß** der Reaktionsamboß aus einer Mehrzahl von Klötzen (15, 16) aus Metall besteht, die auf eine Schwingungsfrequenz der Quelle oder des Werkstücks abgestimmt werden können und gegebenenfalls untereinander durch ein Stück (17) von vorbestimmter Masse verbunden sind.

18. Vorrichtung nach einem der Ansprüche 11 bis 17, **dadurch gekennzeichnet, daß** die Aktionselemente (14) besonders pneumatische, hydraulische, mechanische oder elektrische Elemente aufweisen, die gemäß nicht unbedingt parallelen Achsen auf das Werkstück (7) hin gerichtet sind.

## Claims

1. Process for vibration cleaning a metal part, in particular a part originating from a foundry, **characterized in that**:
- the part (7) to be treated is arranged on a support plate (6) in a container (5) filled with fluid (8),
- at least one vibration generator (2, 3) is positioned in contact with the part (7)
- via generators (2, 3) a fundamental mode of vibration of the part (7) is excited, which produces cavitation in the fluid (8) inside the part (7), the vibration generators (2,3) in contact with the part (7) working according to an operating cycle of the vibration sources (2, 3) which is optimized by a process for managing the state of the sources.

2. Process for cleaning according to claim 1, **characterized in that** the vibration generators (2, 3) operate at a frequency comprised between 15 and 40 kHz.

3. Process for cleaning according to one of claims 1 or 2, **characterized in that** the container (5) in which the part (7) rests is brought to resonance.

4. Process for cleaning according any one of the previous claims, **characterized in that** the vibration generators (2, 3) in contact with the part (7) work in a simultaneous manner.

5. Process for cleaning according to claim 1, **characterized in that** the process for managing the state of the sources (2, 3) consists of disconnecting at least one of the vibration sources linked to the housing of the machine via an adjustable elastic device, in particular using a calibrated spring.

6. Process for cleaning according to claim 1, **characterized in that** the process for managing the state of the sources (2, 3) consists of controlling the modulation of the force applied to the part (7) to be vibrated by a control of the contact pressure of the head of the generator on the part (7), by adjustment of the force transmitted to the vibration generator by the actuator (14).

7. Process for cleaning according to claim 1, **characterized in that** the process for managing the sources (2, 3) consists of controlling the intensity of the shocks applied to the part to be vibrated by a speed or acceleration control of the alternating displacement of the vibration source, independent of the system of vibration of the working surface of this source, via the actuator (14).

8. Process for cleaning according to claim 1, **characterized in that** the process for managing the sources consists of modulating the vibration frequency of the source (2, 3) by an amplitude or frequency modulation of the electric signal supplied to the piezo-electric or magnetostrictive system under the effect of a periodic signal of lower frequency.

9. Process for cleaning according to any one of claims 1 to 8, **characterized in that** the part (7) is oriented in such a manner that the ducts or cavities to be cleaned remain free ends with respect to the action points of the sources (2, 3) or reaction points of the mountings (15, 16).

10. Process for cleaning according to any one of claims 1 to 9, **characterized in that** the fluid (8) in cavitation is limited exclusively to the ducts or cavities to be cleaned by trapping or by controlled circulation.

11. Device for the implementation of the process according to any one of claims 1 to 10, **characterized in that** it comprises a container (5) positioned on a table (4) integral with the frame (1) of a machine, this container (5) being provided with an elastic support (6) or an actuator (14) on which the part (7) to be treated rests, the whole assembly being immersed in a fluid (8) circulated by a pump connected to the container (5), the frame (1) moreover supporting at least one vibration generator (2, 3) in contact with said part (7), making it possible to excite at least one fundamental mode of the latter.

12. Device according to claim 11, **characterized in that** the vibration generators (2, 3) are ultrasound heads, the ultrasounds being produced by a vibrating element moved by a piezo-electric system or by a magnetostrictive device.

13. Device according to one of claims 11 or 12, **characterized in that** the pump (9) operates intermittently during the recycling of the fluid (8) in order to retain in the latter an optimal residue concentration, only a fraction of the dirt being stopped by the filter (10).

14. Device according to any one of claims 11 to 13, **characterized in that** the fluid (8) wholly or partly comprises a solvent or a washing liquor.

15. Device according to any one of claims 11 to 14, **characterized in that** the vibration generators (2, 3) are brought into contact with the part (7) via actuators (14) linked to the frame (1), said actuators being optionally disengageable.

16. Device according to any one of claims 11 to 15, **characterized in that** between the part (7) and the elastic support (6) a reaction anvil is interposed.

17. Device according to claim 16, **characterized in that** the reaction anvil is constituted by a plurality of metal mountings (15, 16), which can be tuned to a vibration frequency of the source or of the part, and optionally interlinked by a part (17) of predetermined mass.

18. Device according to any one of claims 11 to 17, **characterized in that** the actuators (14), comprise in particular pneumatic, hydraulic, mechanical or electrical elements, the latter being oriented in the direction of the part (7) following axes which are not necessarily parallel.
